# FASCICULE DE BREVET EUROPEEN

(11) **EP 3 865 366 B1**
(45) Date de publication et mention de la délivrance du brevet: **15.02.2023**
(21) Numéro de dépôt: 21157111.2
(22) Date de dépôt: 15.02.2021
(51) Int. Cl.: B61D 17/04, B61D 19/00

(54) **VOITURE DE VÉHICULE DE TRANSPORT PUBLIC, NOTAMMENT DE VÉHICULE FERROVIAIRE, ET PROCÉDÉ D'AMÉNAGEMENT ASSOCIÉ**
WAGEN EINES ÖFFENTLICHEN TRANSPORTFAHRZEUGS, INSBESONDERE EINES SCHIENENFAHRZEUGS, UND ENTSPRECHENDES VERFAHREN ZU SEINER AUSSTATTUNG
CAR OF A PUBLIC TRANSPORT VEHICLE, IN PARTICULAR OF A RAIL VEHICLE, AND ASSOCIATED FITTING-OUT METHOD

(30) Priorité: 17.02.2020 FR 2001556
(43) Date de publication de la demande: 18.08.2021
(73) Titulaire: SpeedInnov, 75008 Paris (FR)
(72) Inventeur: BERNARD, Alexandre, 17340 Châtelaillon Plage (FR)
(74) Mandataire: Lavoix

(56) Documents cités:
- WO-A1-2012/152523
- WO-A1-2017/190927
- DE-A1- 4 300 717
- FR-A5- 2 102 762
- JP-A- S5 079 011
- JP-A- 2001 171 515
- US-A- 5 309 845

## Description

La présente invention concerne une voiture modulable de véhicule de transport public, notamment de véhicule ferroviaire.

Une voiture de véhicule de transport public comporte habituellement au moins une salle d'accueil pour passagers, cette salle d'accueil étant notamment délimitée par des parois latérales, un plafond et un plancher.

Pour le confort des passagers, il est connu, dans l'état de la technique, de répartir les passagers entre les différentes salles d'accueil de manière à réunir dans chaque voiture un public ayant des attentes et/ou des besoins similaires. Certaines voitures sont ainsi dédiées en priorité à certains types de passagers.

Par exemple, certaines voitures sont destinées en priorité à des familles accompagnées d'un ou plusieurs enfant(s). Les enfants ont ainsi l'occasion de jouer ensemble sans risquer de déranger les autres voyageurs. D'autres voitures sont par exemple dédiées aux professionnels en leur proposant un environnement calme pour travailler. Différents services sont ainsi susceptibles d'être proposés en fonction des voitures.

Toutefois, cette répartition des passagers n'apporte pas entière satisfaction. En effet, le nombre de passagers intéressé par un service donné est susceptible de varier au cours de l'année. Certains passagers se retrouvent alors, faute de places, dans un espace qui ne leur est pas dédié, ce qui peut avoir pour effet de réduire leur confort.

Le document DE 43 00 717 A1 décrit une voiture de véhicule ferroviaire comprenant un dispositif de séparation propre à séparer la salle d'accueil de la zone d'embarquement.

Le document JP 2001 171515 A décrit une voiture de véhicule ferroviaire comprenant une salle d'accueil de passagers comportant un dispositif de séparation.

La présente invention a notamment pour but de remédier à cet inconvénient en proposant une voiture de véhicule, notamment de véhicule ferroviaire, présentant une grande flexibilité d'aménagement afin de s'adapter aisément et rapidement aux besoins des passagers.

A cet effet, l'invention a pour objet une voiture selon la revendication 1.

Le dispositif de séparation crée des espaces distincts susceptibles d'être dédiés à des publics et/ou à des usages différents. Le dispositif de séparation est facilement et rapidement démontable et offre ainsi une grande flexibilité dans l'agencement de la voiture.

La voiture selon l'invention peut comprendre l'une ou plusieurs des caractéristiques des revendications 2 à 7, prise(s) isolément ou suivant toute combinaison techniquement envisageable.

L'invention a également pour objet un procédé d'aménagement selon la revendication 8.

L'invention sera mieux comprise à la lecture de la description qui va suivre, donnée uniquement à titre d'exemple, et faite en se référant aux dessins annexés, sur lesquels :
la figure 1 est une vue de profil d'une voiture de véhicule de transport public selon l'invention comprenant une salle d'accueil pour passagers, la salle d'accueil étant en configuration compartimentée et séparée en deux zones au moyen d'un dispositif de séparation ;
la figure 2 est une vue de face du dispositif de séparation de la figure 1 ;
la figure 3 et la figure 4 sont des vues agrandies du dispositif de séparation de la figure 1.

On a représenté schématiquement, sur la figure 1, une voiture 10 de véhicule de transport public. Le véhicule est par exemple un véhicule ferroviaire, notamment un train, un métro ou un tramway. En variante, le véhicule est un bus.

La voiture 10 est par exemple une voiture à deux étages, comprenant un étage inférieur (non représenté) et un étage 12 supérieur. En variante, la voiture 10 ne comporte qu'un étage. Dans le cas où la voiture ne comporte qu'un étage, celui-ci est similaire à l'étage 12 décrit dans la présente description.

L'étage 12 définit une salle d'accueil 14 s'étendant en longueur selon une direction longitudinale X entre une face avant et une face arrière (non représentées). La salle d'accueil 14 est notamment délimitée par une première paroi latérale 16, une seconde paroi latérale (non visible) faisant face à la première paroi latérale 16 dans une direction transversale Y perpendiculaire à la direction longitudinale X, un plancher 20 et un plafond 22 faisant face au plancher 20 dans une direction d'élévation Z perpendiculaire aux directions longitudinale X et transversale Y. De préférence, un habillage est installé sur les parois latérales 16, le plancher 20 et le plafond 22.

Des inserts (24) sont intégrés au plafond (22), au plancher (20) et à l'au moins une paroi latérale (16). Chaque insert (24) est par exemple un insert métallique définissant un alésage fileté destiné à recevoir une vis complémentaire.

Lorsque les inserts 24 ne reçoivent pas de vis, ils sont avantageusement masqués au moyen de capuchons, par exemple de capuchons en caoutchouc.

Avantageusement, la salle d'accueil comprend une pluralité de groupes d'inserts 24 intégrés au plafond 22, au plancher 20 et à l'au moins une paroi latérale 16, les différents groupes étant réparties dans des position successives sur la longueur de la salle d'accueil.

La salle d'accueil 14 est destinée à recevoir des passagers et/ou des marchandises.

Lorsque la salle d'accueil 14 est destinée à accueillir des passagers, elle comporte typiquement une pluralité de sièges (non représentés) s'étendant en rangées selon la direction transversale Y, chaque siège comprenant une assise et un dossier. Par exemple, le plancher 20 porte un couloir (non représenté) s'étendant en longueur selon la direction longitudinale X. Le couloir est bordé de part et d'autre selon la direction transversale Y par un premier ensemble de sièges et un deuxième ensemble de sièges.

La salle d'accueil 14 comporte de préférence des porte-bagages configurés pour recevoir des valises ou autres bagages des passagers.

La salle d'accueil 14 est aménageable entre une configuration ouverte (non représentée) et une configuration compartimentée, représentée sur la figure 1.

En configuration ouverte, la salle d'accueil 14 définit un unique espace d'accueil dépourvu de séparation entre la face avant et la face arrière. La configuration ouverte est notamment adaptée pour accueillir dans une salle d'accueil 14 un même type de passagers.

En configuration compartimentée, la salle d'accueil 14 définit plusieurs espaces d'accueil successifs s'étendant entre la face avant et la face arrière de la salle d'accueil 14. La configuration compartimentée est particulièrement adaptée pour accueillir dans une salle d'accueil plusieurs types de passagers.

En configuration compartimentée, la voiture 10 comporte au moins un dispositif de séparation 30 monté à l'intérieur de la salle d'accueil 14. Comme représenté sur la figure 1, le dispositif de séparation 30 sépare une première zone 32 de la salle d'accueil 14 d'une deuxième zone 34 de la salle d'accueil 14. Par exemple, la première zone 32 définit une zone dite « zone d'affaires » destinée à des professionnels et la deuxième zone 34 définit une zone dite « zone loisir », par exemple destinée à des familles accompagnées d'enfant(s).

La première et la deuxième zones 32, 34 présentent par exemple la même longueur et sont destinées à accueillir sensiblement le même nombre de passagers. En variante, l'une de la première et de la deuxième zones 32, 34 est plus grande et est apte à accueillir davantage de passagers que l'autre.

Selon le mode de réalisation représenté sur les figures 1 et 2, le dispositif de séparation 30 s'étend entre la première et la deuxième parois latérales 16 selon la direction transversale Y et entre le plancher 20 et le plafond 22 selon la direction d'élévation Z.

De préférence, le dispositif de séparation 30 est disposé entre deux rangées de sièges. Par exemple, le dispositif de séparation 30 est bordé de part et d'autre par les dossiers des sièges d'une première rangée et par les dossiers des sièges d'une deuxième rangée.

Le dispositif de séparation 30 est amovible. Par amovible, on entend que le dispositif de séparation 30 est apte à être monté et démonté plusieurs fois au cours de la vie commerciale du véhicule. De préférence, le dispositif de séparation 30 est apte à être monté et démonté lorsque les différents équipements de la salle d'accueil 14, notamment les sièges et les porte-bagages, et les habillages des parois latérales 16, 18, plancher 20 et plafond 22 sont déjà installés.

Le dispositif de séparation 30 comprend au moins une structure de support 40, au moins une cloison 42, 43, montée de manière amovible sur la structure de support 40 et définissant une ouverture traversante 44 entre la première et la deuxième zones 32, 34, et un panneau 46 coulissant configuré pour coulisser sur la structure de support 40 entre une pluralité de positions, dont une position fermée, représentée sur la figure 2, dans laquelle le panneau 46 obture entièrement l'ouverture traversante 44 et empêche ainsi la communication entre la première et la deuxième zones 32, 34.

La structure de support 40 assure la fixation du dispositif de séparation 30 au plafond 22, au plancher 20 et à au moins une des parois latérales 16, de préférence aux deux parois latérales 16.

La structure de support 40 est de préférence fixée de manière amovible au plafond 22, au plancher 20 et à la/les paroi(s) latérale(s) 16. Par exemple, la structure de support 40 est fixée par vissage au plafond 22, au plancher 20 et à la/les paroi(s) latérale(s) 16 au moyen de vis 48 vissés à l'intérieur des inserts 24.

Selon le mode de réalisation représenté sur la figure 2, la structure de support 40 comprend deux supports latéraux 50 fixés de manière amovible à une paroi latérale 16 respective, un support supérieur 52 fixé de manière amovible au plafond 22 et un support inférieur 54 fixé de manière amovible au plancher 20.

Chaque support latéral 50 comprend une plaque 56 et un guide 58 faisant saillie par rapport à la plaque 56. La plaque 56 s'étend sensiblement parallèlement aux parois latérales 50, 52 et présente des orifices 60 de passages de vis 48.

La figure 3 représente une vue agrandie de côté du support supérieur 52. Le support supérieur 52 comprend une rainure transversale 70 et un guide 72 s'étendant tous deux sensiblement selon la direction transversale Y lorsque la salle d'accueil 14 est en configuration compartimentée. Avantageusement, le guide 72 comporte un rail 73 s'étendant sensiblement selon la direction transversale Y.

La figure 4 représente une vue agrandie de côté du support inférieur 54. Le support inférieur 54 comprend un guide 74 s'étendant sensiblement selon la direction transversale Y.

Comme représenté sur la figure 2, le support inférieur 54 est avantageusement discontinu. Le guide 74 comprend deux parties s'étendant de part et d'autre de l'ouverture traversante 44, afin d'éviter qu'un passager ne trébuche sur le guide 74 en passant d'une zone 32 de la salle d'accueil 14 à une autre zone 34 de la salle d'accueil.

Selon le mode de réalisation de la figure 4, le guide 74 définit deux rainures transversales 75, 76 sensiblement parallèles et s'étendant sensiblement selon la direction transversale Y. Le guide 74 présente en son fond des orifices de passages de vis 48 de manière à assurer la fixation du support inférieur 54 au plancher 20.

Selon le mode de réalisation représenté sur la figure 2, le dispositif de séparation 30 comprend une première cloison 42 et une deuxième cloison 43 s'étendant de part et d'autre du couloir et définissant entre elles l'ouverture traversante 44.

L'ouverture traversante 44 définit un passage présentant une largeur sensiblement égale à la largeur du couloir, lesdites largeurs étant mesurées selon la direction transversale Y.

Chaque cloison 42, 43 s'étend, selon la direction d'élévation Z, entre un bord supérieur 80 et un bord inférieur 81 et, selon la direction transversale Y, entre un bord latéral 82 et un bord libre 83. Le bord libre 83 de chaque cloison 42, 43 délimite au moins en partie l'ouverture traversante 44.

Le bord supérieur 80, le bord inférieur 81 et le bord latéral 82 de chaque cloison 42, 43 sont montés respectivement sur le support supérieur 54, le support inférieur 52 et un support latéral 50.

Par exemple, le bord supérieur 80 est reçu dans la rainure transversale 70 du support supérieur 52, le bord inférieur 81 est reçu à l'intérieur du guide 74 du support inférieur 54, par exemple dans la première rainure 75, et le bord latéral 82 est reçu à l'intérieur du guide 58 d'un support latéral 50.

Avantageusement, chaque cloison 42, 43 est montée de manière amovible sur le support 40, par exemple au moyen de vis ou de colle.

Chaque cloison 42, 43 est de préférence réalisée au moins en partie en verre, de préférence en verre trempé, de sorte qu'une zone est visible depuis l'autre zone au travers des cloisons 42, 43.

Comme représenté sur la figure 2, le panneau 46 présente sensiblement une forme rectangulaire et s'étend selon la direction transversale Y entre deux bords latéraux 86 et selon la direction d'élévation Z entre un bord supérieur 88 et un bord inférieur 90.

Le panneau 46 est reçu à l'intérieur du guide 72 du support supérieur 52. De préférence, le bord supérieur 88 du panneau 46 comporte un roulement 92, par exemple un roulement à bille, apte à coopérer avec le rail 73 du support supérieur 52. Le panneau 46 est ainsi suspendu sur le rail 73 et est apte à coulisser le long dudit rail 73.

Le bord inférieur 90 du panneau 46 est de préférence reçu à l'intérieur de la deuxième rainure 76 du support inférieur 54 et est apte à coulisser dans ladite rainure 76. Avantageusement, le panneau 46 est légèrement suspendu, de sorte que le bord inférieur 90 n'est pas en contact avec le fond de la rainure 76, ce qui limite les frottements et facilite le coulissement du panneau 46.

Le panneau 46 est apte à coulisser selon la direction transversale Y entre deux positions extrémales, dont la position fermée (représentée sur la figure 2) et une position extrêmale ouverte. De préférence, dans la position extrêmale ouverte, l'ouverture traversante 44 est entièrement dégagée.

Avantageusement, le dispositif de séparation 30 comprend en outre au moins un système de butée (non représenté), un des bords latéraux 86 du panneau 46 butant contre ledit système de butée dans la position extrêmale ouverte.

Le panneau 46 coulissant est réalisé au moins en partie en verre, de préférence en verre trempé, de sorte que l'on peut voir au travers du panneau 46.

Avantageusement, une poignée 100 est montée de chaque côté du panneau 46, pour en faciliter l'ouverture et la fermeture.

En configuration compartimentée, le dispositif de séparation 30 sépare ainsi la salle d'accueil 14 en deux espaces d'accueil successifs susceptibles d'être isolés les uns des autres en fermant le panneau 46 coulissant.

Un procédé d'aménagement de la voiture 10 selon l'invention va maintenant être décrit.

Initialement, la salle d'accueil 14 de la voiture 10 est en configuration ouverte. Elle définit un unique espace d'accueil dépourvu de séparation entre la face avant et la face arrière.

Pour passer de la configuration ouverte à la configuration compartimentée, le dispositif de séparation 30 est monté dans la voiture 10. De préférence, le dispositif de séparation 30 est disposé entre deux rangées de sièges, de manière à être bordé de part et d'autre par les dossiers des sièges d'une première rangée et par les dossiers des sièges d'une deuxième rangée.

Dans un premier temps, la structure de support 40 est montée sur la voiture 10, de préférence entre deux rangées de sièges. Les supports latéraux 50, le support supérieur 52 et le support inférieur 54 sont respectivement fixés de manière amovible aux parois latérales 16, au plafond 22 et au plancher 20. Par exemple, la structure de support 40 est montés par vissage des supports 50, 52, 54 dans les inserts 24.

Puis, les cloisons 42, 43 sont montées de manière amovible sur la structure de support 40, par exemple par vissage.

Enfin, le panneau 46 coulissant est monté de manière amovible sur la structure de support 40. Par exemple, comme représenté sur la figure 3, le roulement 92 du panneau 46 est monté sur le rail 73 du support supérieur 52.

La salle d'accueil 4 est alors en configuration compartimentée. Le coulissement du panneau 46 selon la direction transversale Y permet d'isoler une première zone 32 de la salle d'accueil 14 d'une deuxième zone 34 de la salle d'accueil 14 en obturant l'ouverture traversante 44.

Le montage de la structure de support 40, des cloisons 42, 43 et du panneau 46 coulissant est avantageusement réalisé lorsque la voiture 10 est déjà équipée, notamment lorsque les différents équipements de la salle d'accueil 14, notamment les sièges et les porte-bagages, et les habillages des parois latérales 16, 18, plancher 20 et plafond 22 sont déjà installés.

Le procédé d'aménagement ne nécessite donc pas de retrait de sièges ou de démontage d'autres équipements pour pouvoir installer le dispositif de séparation 30.

En variante, les cloisons 42, 43 et/ou le panneau 46 sont montés sur la structure de support 40 préalablement au montage de ladite structure 40 dans la voiture 10.

En variante (non représentée), le dispositif de séparation 30 comprend une unique cloison dans laquelle est ménagée une ouverture traversante 44.

En variante (non représentée), le couloir est bordé d'un côté par un ensemble de siège et de l'autre côté par une des parois latérales 16. Le dispositif de séparation 30 comporte une unique cloison 42, 43 et l'ouverture traversante 44 s'étend entre le bord libre 83 de ladite cloison 42, 43 et ladite paroi latérale 16 de la voiture 10.

En variante (non représentée), la voiture 10 comporte, en configuration compartimentée, plusieurs dispositifs de séparation 30 montés à l'intérieur de la salle d'accueil 14. La salle d'accueil 14 peut ainsi être séparées en plus de deux zones 32, 34, par exemple en trois zones.

Le dispositif de séparation 30 crée des espaces distincts susceptibles d'être dédiés à des publics et/ou à des usages différents. De plus, l'utilisation de verre trempé assure une bonne isolation acoustique entre les différents espaces.

Le dispositif de séparation 30 est facilement et rapidement démontable. L'installation du dispositif de séparation 30 est typiquement réalisable en une heure par deux opérateurs. La voiture 10 peut donc être rapidement réaménagée entre deux trajets.

Le passage de la salle d'accueil 14 d'une configuration ouverte à une configuration compartimentée est en outre réversible. La voiture 10 de véhicule selon l'invention présente ainsi une grande flexibilité d'aménagement et s'adapte aisément et rapidement aux besoins de l'exploitant du véhicule.

## Revendications

1. Voiture (10) de véhicule de transport public, notamment de véhicule ferroviaire, comprenant au moins une salle d'accueil (14) pour passagers, ladite salle d'accueil (14) étant délimitée par au moins des première et seconde parois latérales (16), un plafond (22) et un plancher (20), la salle d'accueil (14) étant aménageable entre une configuration ouverte et une configuration compartimentée dans laquelle la salle d'accueil (14) comprend au moins un dispositif de séparation (30) amovible s'étendant entre la première et la deuxième parois latérales (16) selon une direction transversale (Y) sensiblement normale aux première et deuxième parois latérales (16), le dispositif de séparation (30) étant apte à séparer une première zone (32) de la salle d'accueil (14) d'une deuxième zone (34) de la salle d'accueil (14), le dispositif de séparation (30) comprenant au moins :
- une structure de support (40) assurant la fixation du dispositif de séparation (30) au plafond (22), au plancher (20) et à au moins une des parois latérales (16) ;
- au moins une cloison (42, 43) montée de manière amovible sur la structure de support (40), la cloison (42, 43) s'étendant en hauteur entre un bord supérieur (80) et un bord inférieur (81) et selon la direction transversale (Y) entre un bord latéral (82) et un bord libre (83), le bord libre (83) délimitant au moins en partie une ouverture traversante (44) entre la première zone (32) et la deuxième zone (34) ; et
- un panneau (46), le panneau (46) étant mobile entre une pluralité de positions, dont une position fermée dans laquelle le panneau (46) obture entièrement l'ouverture traversante (44), le panneau (46) étant configuré pour coulisser sur la structure de support (40),
**caractérisée en ce que** la voiture comprend des inserts (24) intégrés au plafond (22), au plancher (20) et à l'au moins une paroi latérale (16), la structure de support (40) étant fixée dans la voiture (10) via des moyens de fixation associés aux inserts (24),
la structure de support (40) comprenant au moins un support inférieur (54) fixé de manière amovible au plancher (20) de la voiture (10), le support inférieur (54) étant formé d'un guide (74) s'étendant sensiblement selon la direction transversale (Y) et sur lequel est monté au moins en partie le bord inférieur (81) de la cloison (42, 43), le guide (74) définissant un espace intérieur dans lequel le panneau (46) coulissant est apte à coulisser en configuration compartimentée.

2. Voiture (10) selon la revendication 1, dans laquelle la structure de support (40) est fixée de manière amovible, de préférence par vissage, au plafond (22), au plancher (20) et à l'au moins une paroi latérale (16) lorsque la salle d'accueil (14) est en configuration compartimentée.

3. Voiture (10) selon l'une quelconque des revendications précédentes, dans laquelle la structure de support (40) comprend au moins un support latéral (50) fixé de manière amovible à l'une des parois latérales (16) de la voiture (10) et sur lequel est monté au moins en partie le bord latéral (82) de la cloison (42, 43) en configuration compartimentée.

4. Voiture (10) selon l'une quelconque des revendications précédentes, dans laquelle la structure de support (40) comprend au moins un support supérieur (52) fixé de manière amovible au plafond (22) de la voiture (10), le support supérieur (52) étant formé d'un guide (72) s'étendant sensiblement selon la direction transversale (Y) et sur lequel est monté au moins en partie le bord supérieur (80) de la cloison (42, 43), le guide (72) comprenant un rail (73) par lequel le panneau (46) coulissant est suspendu, le panneau (46) coulissant étant apte en configuration compartimentée à coulisser le long dudit rail (73), de préférence au moyen d'un roulement (92) à bille.

5. Voiture (10) selon l'une quelconque des revendications précédentes, dans laquelle au moins l'un du panneau (46) coulissant et de chaque cloison (42, 43) est réalisé au moins en partie en verre, de préférence en verre trempée.

6. Voiture (10) selon l'une quelconque des revendications précédentes, dans laquelle le plancher (20) porte un couloir s'étendant en longueur selon une direction longitudinale (X) perpendiculaire à la direction transversale (Y) et en largeur selon la direction transversale (Y), le couloir étant bordé au moins d'un côté par un premier ensemble de sièges, le dispositif de séparation (30) comprenant en outre au moins un système de butée, le panneau (46) coulissant étant mobile en configuration compartimentée entre deux positions extrémales, dont la position fermée et une position extrêmale ouverte, dans laquelle l'ouverture traversante (44) définit un passage non obturé présentant une largeur sensiblement égale à la largeur du couloir, lesdites largeurs étant mesurées selon la direction transversale (Y).

7. Voiture (10) selon la revendication 6, dans laquelle le couloir est bordé de part et d'autre par des ensembles de sièges, le dispositif de séparation (30) comprenant une première cloison (42) et une deuxième cloison (43) s'étendant de part et d'autre du couloir lorsque la salle d'accueil (14) est en configuration compartimentée.

8. Procédé d'aménagement d'une voiture (10) de véhicule de transport public, notamment de véhicule ferroviaire, selon l'une quelconque des revendications 1 à 7, comprenant les étapes suivantes :
- montage de manière amovible de chaque cloison (42, 43) sur la structure de support (40), et
- montage de manière amovible du panneau (46) sur la structure de support (40),
le procédé comprenant avantageusement une étape préalable de fixation de manière amovible de la structure de support (40) au plafond (22), au plancher (20) et à l'au moins une paroi latérale (16), de préférence par vissage.

## Patentansprüche

1. Wagen (10) eines öffentlichen Verkehrsmittels, insbesondere eines Schienenfahrzeugs, umfassend mindestens einen Aufnahmeraum (14) für Fahrgäste, wobei der Aufnahmeraum (14) durch mindestens erste und zweite Seitenwände (16), eine Decke (22) und einen Boden (20) begrenzt ist, wobei der Aufnahmeraum (14) zwischen einer offenen Konfiguration und einer unterteilten Konfiguration, in der der Aufnahmeraum (14) mindestens eine abnehmbare Trennvorrichtung (30) umfasst, die sich zwischen der ersten und der zweiten Seitenwand (16) in einer Querrichtung (Y) erstreckt, die im Wesentlichen senkrecht zu der ersten und der zweiten Seitenwand (16) ist, ausgestattet ist, wobei die Trennvorrichtung (30) geeignet ist, einen ersten Bereich (32) des Aufnahmeraums (14) von einem zweiten Bereich (34) des Aufnahmeraums (14) zu trennen, die Trennvorrichtung (30) mindestens umfassend:
- eine Halterungsstruktur (40), die die Befestigung der Trennvorrichtung (30) an der Decke (22), dem Boden (20) und an mindestens einer der Seitenwände (16) gewährleistet;
- mindestens eine Trennwand (42, 43), die abnehmbar an der Halterungsstruktur (40) montiert ist, wobei sich die Trennwand (42, 43) in der Höhe zwischen einem oberen Rand (80) und einem unteren Rand (81) und in der Querrichtung (Y) zwischen einem seitlichen Rand (82) und einem freien Rand (83) erstreckt, wobei der freie Rand (83) mindestens teilweise eine Durchgangsöffnung (44) zwischen dem ersten Bereich (32) und dem zweiten Bereich (34) begrenzt; und
- eine Platte (46), wobei die Platte (46) zwischen einer Vielzahl von Positionen beweglich ist, einschließlich einer geschlossenen Position, in der die Platte (46) die Durchgangsöffnung (44) vollständig verschließt, wobei die Platte (46) konfiguriert ist, um auf der Halterungsstruktur (40) zu gleiten,
**dadurch gekennzeichnet, dass** das Fahrzeug Einsätze (24) umfasst, die in die Decke (22), den Boden (20) und die mindestens eine Seitenwand (16) integriert sind, wobei die Halterungsstruktur (40) über Befestigungsmittel, die mit den Einsätzen (24) assoziiert sind, in dem Wagen (10) befestigt ist,
die Halterungsstruktur (40) umfassend mindestens eine untere Halterung (54), die abnehmbar an dem Boden (20) des Wagens (10) befestigt ist, wobei die untere Halterung (54) von einer Führung (74) gebildet ist, die sich im Wesentlichen in der Querrichtung (Y) erstreckt und an der zumindest teilweise der untere Rand (81) der Trennwand (42, 43) montiert ist, wobei die Führung (74) einen Innenraum definiert, in dem die gleitende Platte (46) in einer unterteilten Konfiguration gleiten kann.

2. Wagen (10) nach Anspruch 1, wobei die Halterungsstruktur (40) abnehmbar, vorzugsweise durch Verschrauben, an der Decke (22), dem Boden (20) und der mindestens einen Seitenwand (16) befestigt ist, wenn der Empfangsraum (14) in einer unterteilten Konfiguration ist.

3. Wagen (10) nach einem der vorherigen Ansprüche, wobei die Halterungsstruktur (40) mindestens eine seitliche Halterung (50) umfasst, die abnehmbar an einer der Seitenwände (16) des Wagens (10) befestigt ist und an der zumindest teilweise der seitliche Rand (82) der Trennwand (42, 43) in der unterteilten Konfiguration montiert ist.

4. Wagen (10) nach einem der vorherigen Ansprüche, wobei die Halterungsstruktur (40) mindestens eine obere Halterung (52) umfasst, die abnehmbar an der Decke (22) des Wagens (10) befestigt ist, wobei die obere Halterung (52) von einer Führung (72) gebildet ist, die sich im Wesentlichen in der Querrichtung (Y) erstreckt und an der zumindest teilweise der obere Rand (80) der Trennwand (42, 43) montiert ist, die Führung (72) umfassend eine Schiene (73), an der die gleitende Platte (46) aufgehängt ist, wobei die gleitende Platte (46) in der unterteilten Konfiguration geeignet ist, um entlang der Schiene (73) zu gleiten, vorzugsweise mittels eines Kugellagers (92).

5. Wagen (10) nach einem der vorherigen Ansprüche, wobei mindestens eine von der gleitenden Platte (46) und jede Trennwand (42, 43) zumindest teilweise aus Glas, vorzugsweise aus gehärtetem Glas, gefertigt ist.

6. Wagen (10) nach einem der vorherigen Ansprüche, wobei der Boden (20) einen Gang trägt, der sich in Längsrichtung (X) senkrecht zu der Querrichtung (Y) in der Länge und in Querrichtung (Y) in der Breite erstreckt, wobei der Gang mindestens auf einer Seite von einer ersten Sitzanordnung begrenzt wird, die Trennvorrichtung (30) ferner umfassend mindestens ein Anschlagsystem, wobei die gleitende Platte (46) in einer unterteilten Konfiguration zwischen zwei Endpositionen beweglich ist, darunter die geschlossene Position und eine offene Endposition, in der die Durchgangsöffnung (44) einen unverschlossenen Durchgang definiert, der eine Breite aufweist, die im Wesentlichen gleich wie die Breite des Korridors ist, wobei die Breiten in der Querrichtung (Y) gemessen werden.

7. Wagen (10) nach Anspruch 6, wobei der Gang auf beiden Seiten von Sitzgruppen begrenzt ist, die Trennvorrichtung (30) umfassend eine erste Trennwand (42) und eine zweite Trennwand (43), die sich auf beiden Seiten des Gangs erstrecken, wenn der Empfangsraum (14) in einer unterteilten Konfiguration ist.

8. Verfahren zur Ausstattung eines Wagens (10) eines öffentlichen Verkehrsmittels, insbesondere eines Schienenfahrzeugs, nach einem der Ansprüche 1 bis 7, umfassend die folgenden Schritte:
- abnehmbares Montieren jeder Trennwand (42, 43) an der Halterungsstruktur (40), und
- abnehmbares Montieren der Platte (46) an der Halterungsstruktur (40),
das Verfahren vorteilhafterweise umfassend einen vorherigen Schritt eines abnehmbaren Befestigens der Halterungsstruktur (40) an der Decke (22), dem Boden (20) und der mindestens einen Seitenwand (16), vorzugsweise durch Verschrauben.

## Claims

1. A car (10) of a public transport vehicle, in particular a railway vehicle, comprising at least one passenger reception room (14), said reception room (14) being bounded by at least first and second side walls (16), a ceiling (22) and a floor (20), the reception room (14) being arrangeable between an open configuration and a compartmentalised configuration in which the reception room (14) comprises at least one removable partitioning device (30) extending between the first and second side walls (16) in a transverse direction (Y) substantially normal to the first and second side walls (16), the partitioning device (30) being capable of separating a first zone (32) of the reception room (14) from a second zone (34) of the reception room (14), the partitioning device (30) comprising at least:
- a support structure (40) for securing the partitioning device (30) to the ceiling (22), the floor (20) and at least one of the side walls (16);
- at least one partition (42, 43) removably mounted on the support structure (40), the partition (42, 43) extending in height between an upper edge (80) and a lower edge (81) and in the transverse direction (Y) between a lateral edge (82) and a free edge (83), the free edge (83) delimiting, at least in part, a through-opening (44) between the first area (32) and the second area (34); and
- a panel (46), the panel (46) being movable between a plurality of positions, including a closed position in which the panel (46) completely closes the through opening (44), the panel (46) being configured to slide on the support structure (40),
**characterised in that** the car comprises inserts (24) integral with the ceiling (22), the floor (20) and the at least one side wall (16), the support structure (40) being secured in the car (10) via fastening means associated with the inserts (24),
the support structure (40) comprising at least one lower support (54) removably attached to the floor (20) of the car (10), the lower support (54) being formed by a guide (74) extending substantially in the transverse direction (Y) and on which the lower edge (81) of the partition (42, 43) is mounted at least in part, the guide (74) defining an interior space in which the sliding panel (46) is slidable in a compartmentalised configuration.

2. The car (10) according to claim 1, wherein the support structure (40) is removably attached, preferably by screwing, to the ceiling (22), the floor (20) and the at least one side wall (16) when the reception room (14) is in a compartmentalised configuration.

3. The car (10) according to any one of the preceding claims, wherein the support structure (40) comprises at least one side support (50) removably attached to one of the side walls (16) of the car (10) and on which the side edge (82) of the partition (42, 43) is mounted at least in part in a compartmented configuration.

4. The car (10) according to any one of the preceding claims, wherein the support structure (40) comprises at least one upper support (52) removably fixed to the ceiling (22) of the car (10), the upper support (52) being formed by a guide (72) extending substantially in the transverse direction (Y) and on which is mounted at least in part the upper edge (80) of the partition (42, 43), the guide (72) comprising a rail (73) by which the sliding panel (46) is suspended, the sliding panel (46) being adapted in the compartmentalised configuration to slide along said rail (73), preferably by means of a ball bearing (92).

5. The car (10) according to any one of the preceding claims, wherein at least one of the sliding panel (46) and each partition (42, 43) is made at least in part of glass, preferably of tempered glass.

6. The car (10) according to any one of the preceding claims, wherein the floor (20) carries a corridor extending lengthwise in a longitudinal direction (X) perpendicular to the transverse direction (Y) and widthwise in the transverse direction (Y), the corridor being bordered on at least one side by a first set of seats, the partitioning device (30) further comprising at least one stop system, the sliding panel (46) being movable in a compartmentalised configuration between two end positions, including the closed position and an open end position, in which the through opening (44) defines an unobstructed passage having a width substantially equal to the width of the corridor, said widths being measured along the transverse direction (Y).

7. The car (10) according to claim 6, wherein the corridor is bordered on either side by sets of seats, the partitioning device (30) comprising a first partition (42) and a second partition (43) extending on either side of the corridor when the reception room (14) is in a compartmentalised configuration.

8. A method of arranging a car (10) of a public transport vehicle, in particular a railway vehicle, according to any one of claims 1 to 7, comprising the following steps:
- removably mounting each partition (42, 43) onto the support structure (40), and
- removably mounting the panel (46) onto the support structure (40),
the method advantageously comprising a prior step of removably fastening the support structure (40) to the ceiling (22), the floor (20) and the at least one side wall (16), preferably by screwing.
